# EUROPÄISCHE PATENTSCHRIFT

(11) **EP 0 560 021 B1**
(45) Veröffentlichungstag und Bekanntmachung des Hinweises auf die Patenterteilung: **18.09.1996**
(21) Anmeldenummer: 93100710.8
(22) Anmeldetag: 19.01.1993
(51) Int. Cl.: E01C 7/18, E01C 23/06

(54) **Fahrzeug zur Reparatur von Fahrbahndecken**
Vehicle for repairing road surfaces
Véhicule pour la réparation de revêtements routiers

(30) Priorität: 25.01.1992 DE 4201984
(43) Veröffentlichungstag der Anmeldung: 15.09.1993
(73) Patentinhaber: Vural, Gülertan, D-56281 Emmelshausen (DE)
(72) Erfinder: Vural, Gülertan, D-56281 Emmelshausen (DE)

(56) Entgegenhaltungen:
- DE-A- 2 524 762
- DE-A- 2 655 984
- DE-A- 2 700 137
- DE-A- 2 705 687
- DE-C- 1 078 153

## Beschreibung

Die Erfindung betrifft ein Fahrzeug zur Reparatur von Fahrbahndecken, insbesondere von Löchern und Spurrillen durch Ausfüllen mit einem Füllmaterial wie Asphalt und dergleichen, bestehend aus einer Erhitzungs- und Aufreißeinheit, einer Ausgabevorrichtung für das Füllmaterial und einem dahinter angeordneten Verdichtungswerkzeug.

Derartige Fahrzeuge werden bis jetzt praktisch nur zur großflächigen Fahrbahn-Erneuerung eingesetzt, indem die alte Deckschicht abgetragen, aufbereitet und erneut aufgebracht wird, vgl. beispielsweise DE-A-26 55 984. Soweit derartige Fahrzeuge zur lokalen Ausbesserung von Schlaglöchern oder dergleichen eingesetzt werden sollen, ergibt sich zum einen das Problem, das Füllmaterial in der richtigen Menge zu dosieren, weil der Bedarf je nach Größe und Verteilung der auszubessernden Stellen stark schwankt. Zum anderen ist es aus den gleichen Gründen schwierig, das aufgebrachte Material anschließend homogen zu verdichten.

In der Praxis wird deshalb häufig eine Bedienungsperson außerhalb des Fahrzeuges eingesetzt, die manuell für die richtige Verteilung und Dosierung des Füllmaterials sorgt. Dieses Vorgehen ist jedoch aufwendig. Auch ist die Reparaturqualität von den Fähigkeiten der jeweiligen Bedienungsperson abhängig, unterliegt also Schwankungen und Zufälligkeiten.

Der vorliegenden Erfindung liegt die Aufgabe zugrunde, ein Fahrzeug der eingangs beschriebenen Gattung dahingehend zu verbessern, daß damit nicht nur die Neubeschichtung ganzer Straßendecken, sondern vor allem das lokale Ausbessern von Fahrbahnschäden ermöglicht wird, wobei eine ausreichende, homogene Verdichtung unabhängig von der Größe und Verteilung der auszubessernden Stellen und ein bündiger Anschluß an den unbeschädigten Nachbarbereich der Fahrbahndecke gewährleistet sein soll.

Diese Aufgabe wird erfindungsgemäß dadurch gelöst, daß im Betriebszustand das Verdichtungswerkzeug die Verdichtung des aufgerissenen Materials und des zugegebenen Füllmaterials auf ein Niveau bewirkt, das höher liegt als die umgebende, unbeschädigte Fahrbahndecke und daß hinter diesem Verdichtungswerkzeug ein im Betriebszustand horizontal schwingendes Abziehwerkzeug zum Abtragen des Materialüberstandes angeordnet ist. Man gibt also mehr Material zu als zum Ausbessern der Schadstelle notwendig und führt dann eine Vorverdichtung auf ein künstlich erhöhtes Sollniveau durch, das etwa ein bis drei Zentimeter über dem unbeschädigten Niveau der Fahrbahndecke liegt. Danach wird in einem zweiten Schritt der Materialüberstand entfernt bei gleichzeitiger Verdichtung und Glättung der Fahrbahnoberfläche. Dieser zweite Verdichtungsvorgang schließt sich unmittelbar an den ersten an, so daß das Füllmaterial mindestens noch eine Temperatur von etwa 150 °C hat und gut verarbeitbar ist.

Es hat sich herausgestellt, daß mit diesen Maßnahmen eine ausgezeichnete Reparaturqualität schadhafter Fahrbahnen auf rein maschineller Basis ohne manuelle Einwirkung von Bedienungspersonen möglich ist, und zwar gleichgültig, ob es sich um Schlaglöcher, Frostaufbrüche, Spurrillen oder andere Schadstellen unterschiedlicher Größe, Tiefe und Verteilung handelt.

Zweckmäßig erfolgen die Horizontalschwingungen des Abziehwerkzeuges quer zur Fahrtrichtung mit einer Amplitude im Zentimeterbereich, insbesondere 1 - 5 cm, und einer Frequenz von wenigen Hertz, insbesondere etwa ein bis fünf Hertz. Für das Fahrzeug ergibt sich dann eine Fahrgeschwindigkeit von etwa 2 m/min., die eventuell noch an die Schadstellentiefe angepaßt werden kann.

Zu der genannten Schwingung kann eine zusätzliche Schwingung mit herkömmlichen Parametern, also einer Amplitude von Millimeter-Bruchteilen und einer Frequenz von über 70 Hertz überlagert werden, wobei diese zusätzliche Schwingung im Betriebszustand in bezug auf die Fahrbahn entweder horizontal oder vertikal erfolgen kann. Dadurch läßt sich die Verdichtungsqualität noch verbessern.

Eine besonders vorteilhafte Ausgestaltung des Abziehwerkzeuges besteht darin, daß es eine konkav gewölbte Unterseite mit einem Krümmungsradius kleiner etwa zehn Zentimeter aufweist. Dabei hat sich überraschend herausgestellt, daß bei einer solchen Profilierung überstehende Splitteilchen und dergleichen aus der Belagoberfläche herausgerissen oder eingedrückt und Lücken durch kleine Teilchen verschlossen werden. Man erhält dadurch eine optimal glatte Fahrbahnoberfläche.

Um ein sauberes Egalisieren der reparierten Schadstellen mit den angrenzenden Bereichen sicherzustellen, empfiehlt es sich, daß das Abziehwerkzeug durch Gewichtsbelastung - in der Praxis etwa im Tonnenbereich - auf das Niveau der unbeschädigten Fahrbahndecke gedrückt wird.

Für die konstruktive Ausbildung des Abziehwerkzeuges bieten sich dem Fachmann verschiedene Möglichkeiten. Es kann beispielsweise aus zwei stumpfwinklig nebeneinander angeordneten Werkzeugen bestehen, die das von ihnen abgeschabte Material nach außen oder nach innen befördern. Einfacher ist es aber meist, ein sich quer zum Fahrzeug erstreckendes Werkzeug vorzusehen und ihm eine Fördervorrichtung vorzuschalten, die das abgeschabte Material aufnimmt und - gegebenenfalls unter Erwärmung - der Ausgabevorrichtung oder einem Vorratsbehälter zuführt.

Hinsichtlich der Ausbildung des Verdichtungswerkzeuges hat es sich als wichtig erwiesen, daß es aus mehreren, quer zur Fahrtrichtung nebeneinander angeordneten Verdichtungselementen besteht, die unabhängig voneinander zur Fahrbahn gerichtete Vertikalschwingungen mit einer Amplitude im Zentimeter-Bereich durchführen. Dadurch ist eine homogene Verdichtung, unabhängig von der jeweiligen Verdichtungswilligkeit der verschiedenen Schadstellen, sichergestellt. Unterstützt werden kann dies noch dadurch, daß die Verdichtungselemente auf die Fahrbahn bezogen in Vertikalrichtung elastisch an ihre Erreger angekoppelt sind. Ihr Antrieb kann durch Einzelerreger erfolgen. Besonders zweckmäßig ist es aber, die Verdichtungselemente an benachbarte Kurbeln einer gemeinsamen Kurbelwelle anzulenken.

Zur Niveauregulierung empfiehlt es sich, daß zumindest das Verdichtungswerkzeug und das Abziehwerkzeug, gegebenenfalls aber auch die Ausgabevorrichtung für das Füllmaterial in bezug auf die Fahrbahn in Vertikalrichtung verfahrbar am Fahrzeug gelagert sind und sich über seitliche Stützrollen an der intakten Fahrbahndecke oder an Schienen abstützen. Durch eine Hubvorrichtung können sie aus ihrer unteren Arbeitsposition in eine obere Ruheposition verfahren werden, damit das Fahrzeug zwischen den einzelnen Baustellen rasch verfahren werden kann. Dabei wird die Ausgabevorrichtung für das Füllmaterial durch einen Schließmechanismus im unteren Ausgabebereich verschlossen.

Weitere Merkmale und Vorteile der Erfindung ergeben sich aus der nachfolgenden Beschreibung eines Ausführungsbeispieles anhand der Zeichnung; dabei zeigt
- Figur 1: eine Seitenansicht des Fahrzeuges;
- Figur 2: einen vergrößerten Ausschnitt aus dieser Seitenansicht;
- Figur 3: den vergrößerten Ausschnitt in einer Ansicht von oben und
- Figur 4: einen Querschnitt längs der Linie IV-IV in Figur 3.

Man erkennt in Figur 1 ein lenkbares Reparaturfahrzeug 1, das an seinem Vorderbau 2 mehrere Flächen-Heizvorrichtungen 3, 4, Aufreißzähne 5 zum oberflächlichen Aufreißen der vorgewärmten, teilweise beschädigten Fahrbahndeckschicht, eine Ausgabevorrichtung 6 mit erhitztem Asphalt oder ähnlichem Füllmaterial, dahinter ein Verdichtungswerkzeug 7 und ein Abziehwerkzeug 8 aufweist. Im rückwärtigen Teil des Fahrzeuges ist der Antriebsmotor untergebracht, außerdem befindet sich dort ein Aufnahmeraum für Gasflaschen, die zur Versorgung der Heizvorrichtungen 3 und 4 dienen.

Wie insbesondere die vergrößerten Darstellungen in Figur 2 und 3 zeigen, besteht die Ausgabevorrichtung 6 aus einem Vorratsbehälter, dessen Ausgabeöffnung 6a etwa auf dem Nivau der unbeschädigten Deckschicht oder knapp darüber geführt wird. Er trägt an seinem vorderen Ende einen Gleitschuh 6b, während seine Rückwand zumindest im unteren Bereich von einem höhenverstellbaren Abzieher 6c gebildet wird. Die Unterkante dieses Abziehers wird auf einen Abstand von einigen Zentimetern über dem Fahrbahnniveau eingestellt und definiert die Füllstoffmenge, die aus der Ausgabevorrichtung abfließt. Durch einen zeichnerisch nicht dargestellten Verschluß kann die Ausgabeöffnung 6a verschlossen werden.

Das dahinter folgende Verdichtungswerkzeug 7 besteht aus mehreren quer zur Fahrtrichtung nebeneinander angeordneten in bezug auf die Fahrbahn vertikal schwingenden Verdichtungselementen. Sie sind in ihrer Schwingungsamplitude unabhängig voneinander, so daß der Verdichtungseffekt unabhängig ist vom Niveau der Unterlage, also beispielsweise das in einem tiefen Schlagloch angesammelte Material tiefer nach unten gedrückt wird als über einer flachen Schadstelle. Es stellt sich also eine weitgehend homogene Verdichtungsqualität unabhängig von der Schadstell-Tiefe und -größe ein. Jedoch ist das Verdichtungswerkzeug so eingestellt, daß das verdichtete Material einen Überstand von wenigen Zentimetern über dem letzlich angestrebten Sollniveau aufweist.

Im Ausführungsbeispiel besteht das Verdichtungswerkzeug 7 aus vier nebeneinander angeordneten Rüttelplatten 7a, die doppelseitig über Federn 7b an ein Pleuel 7c angekoppelt sind und diese Pleuel schließlich von einer gemeinsamen Kurbelwelle 7d, die ein Schwungrad trägt, angetrieben werden. Die unteren Federn sind von Faltenbälgen umgeben, um sie vor Verschmutzung zu schützen. Selbstverständlich ist stattdessen aber auch eine andere konstruktive Ausbildung der Einzelschwinger möglich.

Hinter dem Verdichtungswerkzeug ist gegebenenfalls noch ein weiterer, höhenverstellbarer Abzieher 9 angeordnet. Er bildet zusammen mit zwei in Fahrtrichtung laufenden Seitenwänden 19 (vgl. Figur 4) sowie mit dem vorderen Abzieher 6c eine Art Rahmen, damit das Material länger in dem der Verdichtung ausgesetzten Bereich gehalten wird. Die Seitenwände 19 sind aber in ihrer Höhe unabhängig von den Abziehern 6c und 9 verstellbar, denn sie sollen auf dem intakten Boden gleiten. Dazu können Sie im unteren Bereich elastisch ausgebildet sein, damit sie sich an Fahrbahnunebenheiten anpassen können.

Das Verdichtungswerkzeug 7 sowie die beiden Seitenwände 19 sind in Vertikalrichtung verfahrbar am Fahrzeug 1 gelagert und stützen sich über seitliche Rollen 13 (vgl. Figur 4) auf der unbeschädigten Fahrbahnoberfläche oder auf entsprechenden Fahrschienen ab. Die Rollen 13 sind an Streben 14 montiert, die ihrerseits vertikal verfahrbar im Vorbau 2 angeordnet sind. Außerdem ist an den Streben 14 über elastische Elemente 15 das Verdichtungswerkzeug 7 gelagert. Unabhängig vom Verdichtungswerkzeug und den Seitenwänden sind auch die Abzieher 6c und 9 vertikal verfahrbar, um die gewünschte Schütthöhe einzustellen.

Am Ende des Fahrzeuges erkennt man die Ausbildung des Abziehwerkzeuges 8 in Form eines quer zur Fahrtrichtung angeordneten zylindrischen Rohres mit einem Durchmesser von vorzugsweise etwa zehn bis fünfzehn Zentimetern. Es tangiert mit seinem tiefsten Bereich das gewünschte Sollniveau, also das Niveau des unbeschädigten benachbarten Fahrbahnbereiches und führt quer zur Fahrtrichtung Horizontalschwingungen einer Amplitude von einigen Zentimetern und einer Frequenz von etwa drei Hertz durch. Dadurch wird der Überstand des aufgefüllten Materials abgeschält und gleichzeitig die neu gebildete Fahrbahnoberfläche unter bündigem Anschluß an die intakte Fahrbahn endverdichtet und geglättet. Sein Antrieb für die langsame Grundschwingung erfolgt zum Beispiel durch einen Exzenter oder einen Kurbeltrieb 10, vgl. Figur 3, wogegen für die höher frequente Oberschwingung ein Kreiserreger, ein gerichteter Schwinger oder dergleichen verwendet werden kann.

Damit der von den Seitenwänden 19 und den Abziehern 6c und 9 gebildete Kasten nach hinten verlängert werden und über eine Rückwand 20 auch das Abziehwerkzeug 8 mit einschließen kann, sind die hinteren Wandteile mit der Rückwand 20 und dem Abziehwerkzeug 8 über eine elastische Vibrationsfuge 21 mit den vorderen Wandteilen 19 verbunden. Diese Vibrationsfuge ist so ausgelegt, daß sie die im Zentimeterbereich liegenden Horizontalschwingungen des Abziehwerkzeuges 8 und der ihm zugeordneten Wandteile aufzunehmen vermag. Dadurch können alle für die Reparatur notwendigen Elemente in einem seitlich geschlossenen Kasten untergebracht werden und der Austritt von nicht benötigtem Reparaturmaterial wird weitgehend unterbunden.

Gleichzeitig erlaubt es die Vibrationsfuge 21, den hinteren Bereich des Kastens mit dem Abziehwerkzeug 8 in bezug auf die Fahrbahn in Vertikalrichtung verfahrbar am Fahrzeug 1 zu lagern, indem sich dieser Bereich über beidseits laufende Rollen 16 auf der intakten Fahrbahnoberfläche abstützt. Zwischen dem Abziehwerkzeug 8 und den Rollen 16 ist zweckmäßig eine Höhenverstellung möglich. Die Rollen 16 müssen selbstverständlich von den Horizontalschwingungen des Abziehwerkzeuges abgekoppelt werden, beispielsweise durch eine Horizontalführung oder durch elastische Elemente. Dadurch ist sichergestellt, daß die Verdichtungs- und Abziehwerkzeuge in einem definierten Abstand zu der unter ihnen befindlichen Straßenoberfläche geführt und die zuvor vorhandenen Unebenheiten ideal ausgeglichen werden und das verdichtete Füllmaterial mit der unbeschädigten Straßenoberfläche fluchtet. Stattdessen kann das Abziehwerkzeug 8 ohne die Rollen 16 allein durch die Rollen 13 höhengeführt werden, wenn man die Vibrationsfuge entsprechend gestaltet.

Überschüssiges Material und vom Abziehwerkzeug 8 abgeschabtes Material wird von einer Transportvorrichtung, gegebenenfalls unter gleichzeitiger Beheizung, in den Ausgabebehälter 6 zurückgefördert. Im Ausführungsbeispiel dient hierzu etwa eine parallel vor dem Abziehwerkzeug 8 angeordnete, umlaufende Förderschnecke 11. Sie fördert das Material zur einen Seite hin, wo es von einem ansteigenden Förderband 12 aufgenommen und in die Ausgabevorrichtung 6 entlassen wird.

Die Arbeitsbreite des Verdichtungswerkzeuges 7 wie auch des Abziehwerkzeuges 8 ist so gewählt, daß die üblicherweise vorkommenden Schlaglöcher etc. kleiner als die Arbeitsbreite sind. Auf jeden Fall müssen aber die seitlichen Stützrollen 13 und 16 auf der intakten Fahrbahnoberfläche abrollen, damit das richtige Fahrbahnniveau gewährleistet ist.

## Patentansprüche

1. Fahrzeug zur Reparatur von Fahrbahndecken, insbesondere von Löchern und Spurrillen durch Ausfüllen mit einem Füllmaterial wie Asphalt oder dergleichen, bestehend aus einer Erhitzungs- und Aufreißeinheit (3, 4, 5), einer Ausgabevorrichtung (6) für das Füllmaterial und einem dahinter angeordneten Verdichtungswerkzeug (7),
dadurch gekennzeichnet,
daß im Betriebszustand das Verdichtungswerkzeug (7) die Verdichtung des aufgerissenen Materials und des zugegebenen Füllmaterials auf ein Niveau bewirkt, das höher liegt als die umgebende, unbeschädigte Fahrbahndecke und daß hinter diesem Verdichtungswerkzeug (7) ein im Betriebszustand horizontal schwingendes Abziehwerkzeug (8) zum Abtragen des Überstandes angeordnet ist.

2. Fahrzeug nach Anspruch 1,
dadurch gekennzeichnet,
daß die Horizontalschwingung des Abziehwerkzeuges (8) quer zur Fahrtrichtung erfolgt.

3. Fahrzeug nach Anspruch 1,
dadurch gekennzeichnet,
daß die Amplitude des horizontal schwingenden Abziehwerkzeuges (8) zumindest etwa 1 cm beträgt und daß die Frequenz wenige Hertz beträgt.

4. Fahrzeug nach Anspruch 1,
dadurch gekennzeichnet,
daß dem Abziehwerkzeug (8) eine zusätzliche Schwingung, insbesondere in horizontaler Richtung, mit einer Amplitude von Millimeter-Bruchteilen und einer Frequenz von über 50 Hertz überlagert ist.

5. Fahrzeug nach Anspruch 1,
dadurch gekennzeichnet,
daß das Abziehwerkzeug (8) eine konkav gewölbte Unterseite, insbesondere mit einem Krümmungsradius kleiner etwa 10 cm aufweist.

6. Fahrzeug nach Anspruch 1,
dadurch gekennzeichnet,
daß das Abziehwerkzeug (8) als zylindrisches Rohr ausgebildet ist.

7. Fahrzeug nach Anspruch 1,
dadurch gekennzeichnet,
daß das Abziehwerkzeug (8) durch Gewichtsbelastung auf das Niveau der unbeschädigten Fahrbahndecke gedrückt wird.

8. Fahrzeug nach Anspruch 1,
dadurch gekennzeichnet,
daß das Abziehwerkzeug (8) sich quer zum Fahrzeug (1) erstreckt.

9. Fahrzeug nach Anspruch 1,
dadurch gekennzeichnet,
daß dem Abziehwerkzeug (8) eine Fördervorrichtung (11, 12) zugeordnet ist, die das von ihm abgeschabte Material aufnimmt und die insbesondere ein parallel vor dem Abziehwerkzeug angeordnetes Förderelement, etwa eine rotierende Schnecke (11), beinhaltet.

10. Fahrzeug nach Anspruch 1,
dadurch gekennzeichnet,
daß das Verdichtungswerkzeug (7) aus mehreren quer zur Fahrtrichtung nebeneinander angeordneten Verdichtungselementen (7a) besteht.

11. Fahrzeug nach Anspruch 10,
dadurch gekennzeichnet,
daß die Verdichtungselemente (7a) zur Fahrbahn gerichtete Vertikalschwingungen mit einer Amplitude im Zentimeter-Bereich durchführen.

12. Fahrzeug nach Anspruch 10,
dadurch gekennzeichnet,
daß die Verdichtungselemente (7a) auf die Fahrbahn bezogen in Vertikalrichtung elastisch an ihre Erreger (7c) gekoppelt sind.

13. Fahrzeug nach Anspruch 10,
dadurch gekennzeichnet,
daß die Verdichtungselemente (7a) an benachbarte Kurbeln einer gemeinsamen Kurbelwelle (7d) angelenkt sind.

14. Fahrzeug nach Anspruch 1,
dadurch gekennzeichnet,
daß zumindest das Verdichtungswerkzeug (7), das Abziehwerkzeug (8) und zweckmäßig auch die Ausgabevorrichtung (6) auf die Fahrbahn bezogen in Vertikalrichtung verfahrbar am Fahrzeug (1) gelagert sind und sich über seitliche Stützrollen (13, 16) an der intakten Fahrbahndecke oder an Schienen abstützen.

15. Fahrzeug nach Anspruch 1,
dadurch gekennzeichnet,
daß zumindest das Verdichtungswerkzeug (7), die Ausgabevorrichtung (6) und das Abziehwerkzeug (8) mit einer Hubvorrichtung verbunden sind, durch die sie aus einer unteren Arbeitsposition in eine obere Ruheposition verfahrbar sind.

16. Verfahren zur Reparatur von Fahrbahndecken, insbesondere von Löchern und Spurrillen, indem die Fahrbahn erhitzt und aufgerissen wird, das aufgerissene Material mit neuem Füllmaterial wie Asphalt oder dergleichen vermischt und die Mischung anschließend verdichtet wird,
dadurch gekennzeichnet,
daß das Füllmaterial im Überschuß zugegeben wird, daß die Mischung auf ein oberhalb der unbeschädigten Fahrbahndecke liegendes Niveau vorverdichtet wird und anschließend der Überstand durch Abziehen und weiteres Verdichten mit einem im Betriebszustand horizontal schwingenden Element beseitigt wird.

## Claims

1. Vehicle for the purpose of repairing roadway surfaces, in particular pot holes and cracks, by means of filling in using a filler such as asphalt or the like, consisting of a heating and road surface break-up unit (3, 4, 5), an output device (6) for the filler and, arranged to the rear thereof, a compaction tool (7),
characterised in that,
in operating state the compaction tool (7) is able to compress the broken up material and the filler added thereto to a level which is higher than the surrounding, undamaged roadway surface, and in that behind this compaction tool (7) is disposed a scraping tool (8), which in operation vibrates horizontally, for the purpose of removing the surplus.

2. Vehicle according to claim 1, characterised in that the horizontal vibration of the scraping tool (8) takes place in a transverse manner with respect to the direction of travel.

3. Vehicle according to claim 1, characterised in that the amplitude of the horizontally vibrating scraping tool (8) is at least approximately 1cm and in that the frequency amounts to a small number of Hertz.

4. Vehicle according to claim 1, characterised in that an additional vibration, in particular in a horizontal direction, comprising an amplitude of fractions of millimetres and a frequency of above 50 Hertz, is superimposed on the scraping tool (8).

5. Vehicle according to claim 1, characterised in that the scraping tool (8) comprises a concavely cambered lower side, in particular having a radius of curvature smaller approximately 10cm [sic].

6. Vehicle according to claim 1, characterised in that the scraping tool (8) is formed as a cylindrical tube.

7. Vehicle according to claim 1, characterised in that the scraping tool (8) is pressed onto the level of the undamaged roadway surface by virtue of a weight loading.

8. Vehicle according to claim 1, characterised in that the scraping tool (8) extends in a transverse manner with respect to the vehicle (1).

9. Vehicle according to claim 1, characterised in that a conveyor device (11, 12) is associated with the scraping tool (8), receives the material scraped off by said scraping tool and contains, in particular, a conveyor element, disposed in a parallel manner in front of the scraping tool (8), namely a rotating worm (11).

10. Vehicle according to claim 1, characterised in that the compaction tool (7) consists of several compacting elements (7a) which are disposed side by side in a transverse manner with respect to the direction of travel.

11. Vehicle according to claim 10, characterised in that the compacting elements (7a) vibrate vertically, directed to the roadway, having an amplitude in the centimetre range.

12. Vehicle according to claim 10, characterised in that the compacting elements (7a) are coupled, in a perpendicular direction in relation to the roadway, and in an elastic manner to their driver units (7c).

13. Vehicle according to claim 10, characterised in that the compacting elements (7a) are articulated to adjacent cranks of a common crank shaft (7d).

14. Vehicle according to claim 1, characterised in that at least the compaction tool (7), the scraping tool (8) and expediently the output device (6) are mounted on the vehicle (1) in such a manner that they travel in a perpendicular direction in relation to the roadway and are supported on the intact roadway surface or on rails by way of lateral support rollers (13, 16).

15. Vehicle according to claim 1, characterised in that at least the compaction tool (7), the output device (6) and the scraping tool (8) are connected to a stroke device which enables them to travel from a lower operating position to an upper resting position.

16. Process for the purpose of repairing roadway surfaces, in particular pot holes and cracks, wherein the roadway is heated and broken up, the broken up material is mixed with a new filler such as asphalt or the like and the mixture is subsequently compressed, characterised in that the filler is added in surplus amounts, the mixture is precompressed to a level which lies above the undamaged roadway surface and subsequently the surplus is removed by means of scraping and further compressing using an element which in the operating state vibrates horizontally.

## Revendications

1. Véhicule pour la réparation de revêtements de chaussée, en particulier de trous et d'ornières par remplissage avec un matériau de remplissage tel que de l'asphalte ou similaire, constitué d'une unité de chauffage et d'arrachage (3, 4, 5), d'un dispositif de distribution (6) du matériau de remplissage et d'un outil de compactage (7) placé derrière, caractérisé en ce que dans l'état de fonctionnement l'outil de compactage (7) opère le compactage du matériau arraché et du matériau de remplissage distribué à un niveau qui est supérieur au revêtement de chaussée environnant, non endommagé, et en ce que derrière cet outil de compactage (7) il est prévu un outil d'enlèvement (8), oscillant horizontalement dans l'état de fonctionnement, pour l'enlèvement de l'excès.

2. Véhicule selon la revendication 1, caractérisé en ce que l'oscillation horizontale de l'outil d'enlèvement (8) s'effectue transversalement à la direction de marche.

3. Véhicule selon la revendication 1, caractérisé en ce que l'amplitude de l'outil d'enlèvement (8) oscillant horizontalement est d'au moins 1 cm environ et en ce que la fréquence atteint quelques hertz.

4. Véhicule selon la revendication 1, caractérisé en ce qu'à l'outil d'enlèvement (8) est superposée une oscillation supplémentaire, en particulier dans la direction horizontale, avec une amplitude de quelques fractions de millimètres et une fréquence supérieure à 50 hertz.

5. Véhicule selon la revendication 1, caractérisé en ce que l'outil d'enlèvement (8) présente une face inférieure bombée, concave, en particulier avec un rayon de courbure inférieur à 10 cm environ.

6. Véhicule selon la revendication 1, caractérisé en ce que l'outil d'enlèvement (8) est un tube cylindrique.

7. Véhicule selon la revendication 1, caractérisé en ce que l'outil d'enlèvement (8) est pressé par action d'un poids au niveau du revêtement de chaussée non endommagé.

8. Véhicule selon la revendication 1, caractérisé en ce que l'outil d'enlèvement (8) s'étend transversalement au véhicule (1).

9. Véhicule selon la revendication 1, caractérisé en ce qu'à l'outil d'enlèvement (8) est associé un dispositif de transport (11, 12), qui reprend le matériau enlevé par celui-ci et qui contient en particulier un élément de transport, disposé parallèlement devant l'outil d'enlèvement, par exemple une vis sans fin rotative (11).

10. Véhicule selon la revendication 1, caractérisé en ce que l'outil de compactage (7) est constitué de plusieurs éléments de compactage (7a) disposés côte à côte, transversalement à la direction de marche.

11. Véhicule selon la revendication 10, caractérisé en ce que les éléments de compactage (7a) exécutent des oscillations verticales, dirigées vers la chaussée, avec une amplitude de l'ordre de quelques centimètres.

12. Véhicule selon la revendication 10, caractérisé en ce que les éléments de compactage (7a) sont couplés élastiquement à leurs excitateurs (7c), verticalement par rapport à la chaussée.

13. Véhicule selon la revendication 10, caractérisé en ce que les éléments de compactage (7a) s'articulent sur des manivelles voisines d'un vilebrequin (7d) commun.

14. Véhicule selon la revendication 1, caractérisé en ce qu'au moins l'outil de compactage (7), l'outil d'enlèvement (8) et avantageusement aussi le dispositif de distribution (6) sont montés déplaçables verticalement, par rapport à la chaussée, sur le véhicule (1) et prennent appui, par des rouleaux d'appui (13, 16) latéraux, sur le revêtement de chaussée intact ou sur des rails.

15. Véhicule selon la revendication 1, caractérisé en ce qu'au moins l'outil de compactage (7), le dispositif de distribution (6) et l'outil d'enlèvement (8) sont reliés à un dispositif de levage, par lequel ils peuvent passer d'une position de travail inférieure à une position de repos supérieure.

16. Procédé de réparation de revêtements de chaussée, en particulier de trous et d'ornières, la chaussée étant chauffée et arrachée, le matériau arraché étant mélangé à un nouveau matériau de remplissage tel que de l'asphalte ou similaire et le mélange étant ensuite compacté, caractérisé en ce que le matériau de remplissage est ajouté en excédent, en ce que le mélange est précompacté à un niveau supérieur au revêtement de chaussée non endommagé et ensuite l'excédent est éliminé par enlèvement et compactage complémentaire avec un élément oscillant horizontalement dans l'état de fonctionnement.
